# EUROPÄISCHE PATENTANMELDUNG

(11) **EP 3 279 881 A1**
(43) Veröffentlichungstag der Anmeldung: **07.02.2018**
(21) Anmeldenummer: 16182946.0
(22) Anmeldetag: 05.08.2016
(51) Int. Cl.: G08C 17/02

(54) **FERNBEDIENUNG UND VERFAHREN ZU DEREN KONTROLLE**

(71) Anmelder: Hakenjos, Alexander, 79400 Kandern (DE)
(72) Erfinder: Hakenjos, Alexander, 79400 Kandern (DE)
(74) Vertreter: Otten, Roth, Dobler & Partner mbB Patentanwälte

(57) **Zusammenfassung**

Die vorliegende Erfindung betrifft ein Verfahren zur Kontrolle einer Fernbedienung sowie eine Fernbedienung zur Durchführung einer Einstellung in wenigstens einem Einstellmodus, insbesondere zur Steuerung einer Audioquelle, eines Fernsehers oder dergleichen, und/oder einer gewerblichen oder industriellen Vorrichtung mit einer drahtlos Signale abgebenden Sendeeinheit zur Übertragung von Stellsignalen an die mit der Fernbedienung fernzubedienende Vorrichtung.

## Beschreibung

Die vorliegende Erfindung betrifft ein Verfahren zur Kontrolle einer Fernbedienung und eine Fernbedienung nach den Ansprüchen 1,7 und 8.

### Stand der Technik:

Als Stand der Technik sind Fernbedienungen für Haushalsgeräte, gewerbliche oder industrielle Vorrichtungen bekannt. Beispiele für mit einer Fernbedienung bedienbare Haushaltsgeräte sind: Audioquellen wie Radio, CD, Plattenspieler, MP3-Player oder andere bspw. zu einer Stereoanlage gehörende oder eigenständige Unterhaltungsgeräte, aber auch Fernseher, Videorekorder, DVD-Player und dergleichen mehr, die oftmals auch miteinander verbunden sind, um mittels zugehörigen Lautsprechern Audiosignale abzugeben. Im gewerblichen und industrielen Bereich werden bspw. die Arbeit erleichternde Arbeitsmittel, wie z. B. Hebe- und/oder Montage- und/oder Transportvorrichtungen mittels Fernsteuerungen bedient.

Ein Problem stellt hierbei Fallweise die Verschmutzung und/oder eine schlechte Handhabbarkeit oder Bedienbarkeit einer Fernbedienung durch verunreinigte Hände dar. Im Haushalts- oder Heimbereich ist es bspw. während der Verarbeitung und/oder der Zubereitung von Lebensmitteln, wie bspw. beim Backen oder Kochen, nur schlecht oder gar nicht möglich, die Fernbedienung mit verklebten und/oder mit Zutaten verunreinigten Händen überhaupt wunschgemäß zu bedienen und insbesondere nicht ohne diese massiv zu beschmutzen. Im gewerblichen und industriellen Anwendungsbereich treten Verunreinigungen an Händen oder darüber getragenen Handschuhen oft in der Form von Fetten, Ölen und/oder anderen Betriebsmitteln wie Laugen, Säuren oder dergleichen auf.

Der vorliegenden Erfindung wird daher die Aufgabe zu Grunde gelegt, eine auch unter widrigen Betriebszuständen einfach zu bedienende und zuverlässig arbeitende Fernbedienung, insbesondere eine Fernbedienung für eine Audioquelle, einen Fernseher oder dergleichen, sowie ein Verfahren zur Kontrolle einer solchen Fernbedienung vorzuschlagen.

Die Lösung dieser Aufgabe erfolgt, ausgehend von den Oberbegriffen der Ansprüche 1,7 und 8 durch deren kennzeichnenden Merkmale. Dementsprechend zeichnet sich ein Verfahren zur Kontrolle einer Fernbedienung, insbesondere einer Fernbedienung für eine Audioquelle, einen Fernseher oder dergleichen durch folgende Verfahrensschritte aus:
I. Bereitstellen der Fernbedienung mit wenigstens einer Auflagefläche zur Ausrichtung der Fernbedienung zu einer Bezugsebene im Raum und zur Auflage auf der Bezugsebene,
II. Bereitstellen wenigstens eines Einstellmodus für die Fernbedienung,
III. Auswählen des wenigstens einen Einstellmodus durch Ausrichten der wenigstens einen Auflagefläche gegenüber der Bezugsebene,
IV. Generieren eines Stellsignales in dem ausgewählten Einstellmodus durch Bewegen der Fernbedienung innerhalb der ausgewählten Bezugsebene, insbesondere durch Verschieben und/oder durch Verdrehen der Fernbedienung um eine senkrecht zur ausgewählten Auflagefläche verlaufende Achse.

Die Bereitstellung einer Auflagefläche an der Fernbedienung ermöglicht eine eindeutige Ausrichtung dieser bzgl. einer räumlichen Bezugsebenen, insbesondere ohne das Erfordernis, dass die Fernbedienung von einer Person zu deren Bedienung in die Hand genommen werden muss. Die Bezugsebene kann dabei bspw. in einem kartesischen Koordinatensystem ausgerichtet sein. Geeignet hierzu ist bspw. eine Oberfläche einer Arbeitsfläche, z. B. für Anwendungsfälle mit im Wesentlichen horizontal ausgerichteter Bezugsebene wie eine Arbeitsplatte, ein Tisch oder dergleichen, oder die Oberfläche einer Wand, bspw. eines Schrankes oder eines Gerätes oder einer Notiztafel oder dergleichen mehr.

Über den bereitgestellten Einstellmodus kann die Fernbedienung bei entsprechender Betätigung ein Stellsignal bzgl. des mittels der Fernbedienung zu ändern gewünschten Status der damit angesteuerten Empfangsquelle, wie bspw. eine Audioquelle, ein Fernseher oder dergleichen im Heim- bzw. Haushaltsbereich erfolgen. Z. B. die Änderung der Lautstärke, die Auswahl eines anderen Musiktitels oder auch einer anderen Basis-Signalquelle, wie Radio, CD-Player oder dergleichen. Im gewerblichen oder industriellen Bereich kann bspw. auf eine Geschwindigkeit oder eine Bewegungsrichtung eines mit der Fernbedienung zu bedienenden Gerätes und/oder einer seiner Komponenten erfolgen.

Für den Fall, dass der aktuell ausgewählte Einstellmodus zu wechseln gewünscht wird, kann dies durch eine Änderung der räumlichen Koordinaten des Gehäuses der Fernbedienung gegenüber den Raumkoordinaten in der Weise erfolgen, dass eine zweite Auflagefläche der Fernbedienung gegenüber der Bezugsebene ausgerichtet wird. Z. B. durch Wenden der Fernbedienung um 180 °, also dadurch, dass diese auf dem Kopf gestellt wird. Eine einfache Gehäuseausführungsform für eine derartige Ausführung könnte bspw. ein scheibenartig ausgebildeter Körper sein. In diesem Fall könnte eine erste Stirnseite die erste Auflagefläche ausbilden und seine zweite Stirnseite eine zweite Auflagefläche. Je nachdem auf welcher Auflagefläche die Fernbedienung in Bezug zur Bezugsebene ausgerichtet ist, kann bspw. einer der oben dargelegten Steuervorgänge durchgeführt werden. Zum Wechsel in einen zweiten Einstellmodus wird die Fernbedienung einfach umgedreht, das heißt mit der zweiten Auflagefläche zur Bezugsebene ausgerichtet.

Um das gewünschte Stellsignal in dem ausgewählten Einstellmodus zu generieren, kann die Fernbedienung innerhalb der diesbezüglich ausgewählten Bezugsebene bewegt werden, insbesondere verschoben und/oder um eine Achse verdreht.

Die erfindungsgemäße Fernbedienung zeichnet sich dadurch aus, dass sie intuitiv bedienbar ist, das heißt einer Bedienperson ist auch ohne größere Anleitung sofort verständlich, welche Bedienschritte zu welchem Ergebnis führen.

Als nicht abschließende Auflistung von durch die Fernbedienung einstellbaren Parametern sind bspw. skalare Werte, wie z. B. Lautstärke, Empfangsfrequenz eines Radio- oder Fernsehempfängers oder die Auswahl mehrerer diskreter Einstellungen, wie z. B. eine Menü-Auswahl, bspw. aus voreingestellten Frequenzen bekannter Radio- oder Fernsehsender oder das Umschalten auf eine alternative Basis-Signalquelle wie Radio, CD und dergleichen mehr.

Wenn jedem Einstellmodus genau eine Auflagefläche zugeordnet wird und der entsprechende Einstellmodus dadurch ausgewählt wird, dass diese Auflagefläche gegenüber der Bezugsebene ausgerichtet wird, kann eine eindeutige Zuordnung durch die betreffende Ausrichtung der Fernbedienung in Bezug auf die Bezugsebene bereitgestellt werden. Um mehrere Einstellmodi zur Verfügung stellen zu können, eignet sich bspw. die Bereitstellung einer würfelartig strukturierten Fernbedienung. Darüber hinaus können im Grunde beliebige Polyeder, bspw. drei- oder Viereckspyramiden sein, Körper mit sechs oder mehr Flächen hierfür eingesetzt werden. Die Auswahl des gewünschten Einstellmodus erfolgt jeweils durch Ausrichtung der betreffenden Auflagefläche der Fernbedienung zur Bezugsebene, im einfachsten Fall durch Verkippen. Das heißt, dass der wenigstens eine Einstellmodus dadurch ausgewählt wird, dass die Ausrichtung der zugeordneten Auflagefläche z. B. parallel zur Bezugsebene und/oder in einem Lagewinkel zur Bezugsebene erfolgt, der innerhalb eines vorgegebenen Toleranzbereichs liegt.

Zur Erleichterung der Erkennung des ausgewählten Betriebsmodus kann wenigstens eine, vorzugsweise können mehrere, insbesondere alle Auflageflächen der Fernbedienung mit einem geeigneten Symbol zu dessen Visualisierung ausgestattet sein. Bevorzugt kann dieses Symbol auf der dem Benutzer zugewandten Oberflächenseite zur Anzeige des ausgewählten Betriebsmodus visualisiert werden. Bei einer geradzahligen Anzahl von Auflageflächen kann hierzu bevorzugt die der Auflagefläche gegenüberliegende Oberfläche vorgesehen sein. Bei einer ungeradzahligen Anzahl von Auflageflächen kann dies z. B. eine zur Horizontalen schräg ausgerichtete, gut sichtbare Fläche sein. Des Weiteren kann aber auch ein zusätzliches Visualisierungselement zur Anzeige der aktiven Auflagefläche vorgesehen sein, wie bspw. eine haptische und/oder eine optische Anzeige, z. B. in der Form einer für den jeweiligen Betriebsfall aktiv geschalteten LED oder dergleichen.

In vorteilhafter Weise werden daher wenigstens zwei Einstellmodi, denen jeweils eine Auflagefläche zugeordnet ist, bereitgestellt werden.

Zur Erkennung, in welche Richtung die Fernbedienung ausgerichtet wird, wird ein Verfahren vorgeschlagen, wonach die Fernbedienung einen Lagesensor und eine erste Auswerteeinheit zur Erfassung eines Lagewinkels der Auflagefläche und/oder der Auflageflächen gegenüber der Bezugsebene aufweist, insbesondere durch Orientieren am Schwerfeld der Erde und der Zuordnung des Einstellmodus oder eines der Einstellmodi zum erfassten Lagewinkel. Durch die Bezugnahme auf das Schwerefeld der Erde ist stets eine eindeutige Lageerkennung der Fernbedienung möglich. Durch die Bereitstellung eines Winkelbereichs, in welchem sich die Auflagefläche der Fernbedienung gegenüber der Bezugsebene befinden muss, um eine eindeutige Zuordnung des betreffenden Einstellmodus zu erkennen, kann die Fernbedienung mit einer die Anwendungsfreundlichkeit erhöhenden Erkennungstoleranz zur Verfügung gestellt werden. Damit kann die Fernbedienung auch auf einer ggf. nicht vollständig horizontal oder vertikal ausgerichteten Ebene dennoch in dem vorgegebenen Toleranz-Winkelbereich zuverlässig betrieben werden. Das heißt, die Erkennung des gewählten Betriebsmodus funktioniert auch auf einer bis zu einem bestimmten Grad unebenen Unterlage zuverlässig.

Durch Verwendung eines Näherungssensors zum Aktivieren einer Kontrolleinheit in der Fernbedienung bei Auftreten eines Näherungssignals, kann auch ein Energiesparmodus zur Verfügung gestellt werden. Eine im Stand-by-Modus befindliche Fernbedienung wird nach diesem Ausführungsbeispiel erst dann aktiviert, wenn sich eine Person hinreichend nähert.

Mittels der Bereitstellung eines digitalen Schlüssels in der Fernbedienung, insbesondere eines individualisierten digitalen Schlüssels, kann bspw. eine Personalisierung der Fernbedienung bzgl. einer Auswahlmöglichkeit an durch die Fernbedienung auszuwählenden Einstellmöglichkeiten vorgesehen werden. Bspw. können hierdurch für bestimmte Benutzer Beschränkungen in der Auswahl von Basis-Signaleinheiten realisiert werden, wie z. B. Programmfreigaben bzw. Programmsperren und/oder zeitliche Begrenzungen, insbesondere insgesamt und/oder auch auf bestimmte Zeitfenster bezogen. Die Aktivierung der Versendung des digitalen Schlüssels kann bspw. durch Bewegen der Fernbedienung und/oder durch Annähern an die Fernbedienung erfolgen.

In weiter bevorzugter Weise kann das Verfahren zur Kontrolle einer Fernbedienung die Verwendung wenigstens eines Bewegungs- und/oder Beschleunigungssensor umfassen, insbesondere eines Gyrosensors, und einer zweiten Auswerteeinheit zur Erfassung einer Drehung der Fernbedienung um eine Achse senkrecht zu der wenigstens einen Auflagefläche und zur Generierung des Stellsignals in Abhängigkeit vom erfassten Drehwinkel. Durch die Auswertung des Gyro-Signals kann die gewünschte Intensität für das Stellsignal ermittelt und an die mit der Fernbedienung zu bedienende Einrichtung übermittelt werden.

Gemäß einem weiteren Aspekt betrifft die Erfindung eine Fernbedienung zur Durchführung eines Verfahrens nach einem oder mehrerer der zuvor beschriebenen Verfahrensschritte.

Insbesondere betrifft die Erfindung eine Fernbedienung zur Durchführung einer Einstellung in wenigstens einem Einstellmodus, insbesondere zur Steuerung einer Audioquelle, eines Fernsehers oder dergleichen, mit einer drahtlos Signale abgebenden Sendeeinheit zur Übertragung von Stellsignalen. Diese zeichnet sich dadurch aus, dass eine Auflagefläche zur Ausrichtung der Fernbedienung zu einer Bezugsebene im Raum und zur Auflage auf der Bezugsebene und ein Lagesensor zur Erkennung der räumlichen Ausrichtung der Fernbedienung vorgesehen sind, um durch Ausrichten der wenigstens einen Auflagefläche gegenüber der Bezugsebene den wenigstens einen Einstellmodus auszuwählen, wobei ein Bewegungs- und/oder Beschleunigungssensor zur Erzeugung eines Stellsignales in dem ausgewählten Einstellmodus vorgesehen ist, insbesondere zur Erfassung eines Verschiebens und/oder eines Verdrehens der Fernbedienung um eine senkrecht zur ausgewählten Auflagefläche verlaufende Achse.

In besonders vorteilhafter Weise kann die Fernbedienung zur Durchführung einer Einstellung in wenigstens einem Einstellmodus nach einem der vorangehenden Ansprüche, dadurch gekennzeichnet sein, dass der Lagesensor als Lagewinkel-Erfassungseinheit ausgebildet ist. Damit kann ein gewisser Toleranzbereich zur Erkennung der korrekten Ausrichtung der Fernbedienung bzw. des hiermit verknüpften Einstellmodus in einem vorgebbaren Winkelbereich zur Verfügung gestellt werden.

In weiter vorteilhafter Weise kann für die Fernbedienung eine erste Auswerteeinheit zur Erfassung eines Lagewinkels der Auflagefläche und/oder der Auflageflächen gegenüber der Bezugsebene vorgesehen ist, insbesondere durch Orientieren am Schwerefeld der Erde, und Zuordnung des wenigstens einen Einstellmodus zum erfassten Lagewinkel, wobei die erste Auswerteeinheit dazu ausgebildet sein kann, jedem Einstellmodus genau eine Auflagefläche zuzuordnen und den entsprechenden Einstellmodus danach auswählt, wie die Auflagefläche gegenüber der Bezugsebene ausgerichtet ist, wobei vorzugsweise die erste Auswerteeinheit dazu ausgebildet ist, den wenigstens einen Einstellmodus danach auszuwählen, ob die Ausrichtung der zugeordneten Auflagefläche parallel zur Bezugsebene und/oder in einem Lagewinkel erfolgt, der innerhalb eines vorgegebenen Toleranzbereichs liegt.

Durch die Bereitstellung von wenigstens zwei Einstellmodi und wenigstens zwei Auflageflächen, kann eine derart ausgebildete Fernbedienung zur Abgabe einer ganzen Reihe von verschiedenen Stellsignalen, wie die Einstellung von Laufstärke, Senderauswahl, Geräteauswahl und dergleichen mehr bereitgestellt werden.

Mittels der Bereitstellung eines Näherungssensors kann bei Auftreten eines Näherungssignals eine Kontrolleinheit der Fernbedienung, z. B. diese aus einem sogenannten "Schlaf-Modus" oder Stand-by-Modus aufzuwecken. In einen solchen kann Sie in energiesparender Weise bspw. nach Verstreichens einer bestimmten Zeit ohne Betätigung der Fernbedienung versetzt werden. Mittels eines solchen Näherungssensors kann jedoch auch die Erzeugung eines Stellsignals realisiert werden. Je nach Annäherungsgeschwindigkeit und/oder Annäherungsrichtung kann eine Einflussnahme auf das Stellsignal erfolgen.

In einer weiter bevorzugten Ausführungsform kann die Fernbedienung wenigstens ein zusätzliches Bedienelement umfassen, insbesondere zur Erzeugung eines Stellsignales und/oder zum Aktivieren bzw. Deaktivieren der Fernbedienung.

Ein solches Bedienelement kann bspw. in Form eines Schalters, eines Tasters oder dergleichen realisiert sein. Insbesondere bevorzugt ist ein derartiges Bedienelement wasserabweisend, insbesondere wasserdicht an der Fernbedienung angeordnet bzw. in diese integriert. Eine solche Ausbildung ermöglicht bei Bedarf eine einfache Reinigung.

In einer weiter bevorzugten Ausführungsform kann die Fernbedienung ein optisches Anzeigeelement umfassen, insbesondere zur Anzeige eines der ausgewählten Einstellmodi und/oder des Stellsignals. Hierdurch kann dem Benutzer eine sehr bedienfreundliche Ausführungsform einer Fernbedienung zur Verfügung gestellt werden. In einer möglichen Ausführungsform kann das optische Anzeigeelement in das Gehäuse der Fernbedienung integriert sein. In einer weiteren Ausführungsform kann ein solches Anzeigeelement separat vom Gehäuse der Fernbedienung ausgebildet sein, ggf. auch zusätzlich zu einem ersten, in der Fernbedienung integrierten Anzeigeelement. Ggf. kann das separat ausgebildete optische Anzeigeelement umfangreichere Informationen anzeigen als das integrierte und/oder in leichter wahrnehmbarer Weise, z. B. mit vergleichsweise vergrößerter Anzeige.

Zur Erzeugung einer taktilen Rückmeldung kann die Fernbedienung in weiterer vorteilhafter Weise Mittel zur Erzeugung einer solchen umfassen, insbesondere einen Vibrationsgenerator. Hierdurch ist eine weitere Möglichkeit einer Rückmeldung an die bedienende Person über die Bereitschaft zur Erkennung von Steuerbefehlen möglich. Besonders benutzerfreundlich und vorteilhaft kann eine solche taktile Rückmeldung im Falle eines fehlenden oder schlechten Sichtkontaktes der Bedienperson mit der Fernbedienung sein. Z. B., wenn diese sich mit ihrem Blick einem für Sie wichtigeren Ereignis zu- und damit von der Fernbedienung abwendet, bspw. einem sehr zeit- und/oder gefahrenkritischen Vorgang, einem Gesprächspartner oder dergleichen oder bei dunkler Umgebung und/oder für Personen mit eingeschränktem Sehvermögen oder dergleichen.

In weiterer vorteilhafter Weise kann eine Ladeeinheit für einen Energiespeicher der Fernbedienung vorgesehen sein, insbesondere zur induktiven Übertragung elektrischer Energie. Insbesondere für diese Anwendung, aber auch generell, kann ein geschlossenes, insbesondere wasserfestes Gehäuse für die Fernbedienung zur Verfügung gestellt werden, sodass die Fernbedienung nicht nur in verschmutzer Umgebung verwendet, sondern auch gut und unkompliziert gereinigt werden kann. Insbesondere können bei derartigen Ausführungsformen - im Gegensatz zu herkömmlichen Fernbedienungen aus dem Stand der Technik - funktionelle Probleme infolge von Verschmutzungen vermieden werden.

Bei Bereitstellung einer Anmeldeeinrichtung kann in weiterer vorteilhafter Weise z. B. ein digitaler Schlüssel versendet werden.

In weiterer vorteilhafter Weise umfasst die Fernbedienung einen Bewegungs- und/oder Beschleunigungssensor, insbesondere einen Gyrosensor und eine zweite Auswerteeinheit zur Erfassung einer Drehung der Fernbedienung um eine Achse senkrecht zu der wenigstens einen Auflagefläche und Generieren des Stellsignals in Abhängigkeit vom erfassten Drehwinkel.

Auswerte- und Kontrolleinheiten können in einer Elektronikeinheit integriert sein.

### Ausführungsbespiel:

Nachfolgend wird die vorliegende Erfindung anhand beiliegender Figuren und der darauf bezugnehmenden Beschreibung näher erläutert. Es zeigen:
- Figur 1:: schematisch eine erste Ausführungsform einer Fernbedienung zur Durchführung einer Einstellung in wenigstens einem Einstellungsmodus, sowie ebenfalls beispielhafte Ausführungsformen, von mittels der erfindungsgemäßen Fernbedienung fernzubedienende Geräte,
- Figur 2:: eine weitere beispielhafte Ausführungsform einer Fernbedienung gem. der Erfindung,
- Figur 3:: eine dritte Ausführungsform einer Fernbedienung,
- Figur 4:: eine Fernbedienung mit Ausführungsformen optischer Anzeigen,
- Figur 5:: beispielhaft eine Fernbedienung mit einem taktilen Rückmeldemittel,
- Figur 6:: Eine induktive Ladestation für eine Fernbedienung,
- Figur 7:: eine weitere Ausführungsform einer Fernbedienung mit einem Haltemagnet, sowie
- Figur 8:: beispielhaft eine schematische Darstellung eines mögliche Aufbaus einer Fernbedienung und beispielhaft damit fernzubedienende Geräte.

Im Einzelnen zeigt die Figur 1 eine Fernbedienung 1 zur Durchführung einer Einstellung in wenigstens einem Einstellmodus, insbesondere zur Steuerung einer Audioquelle 2 einem Fernseher 3 oder dergleichen, mit einer drahtlos Signale abgebende Sendeeinheit zur Übertragung von symbolisch durch Blitzpfeile dargestellten Stellsignalen 6 an die fernzubedienenden Geräte. Eine solche Audioquelle kann bspw. auch mehrere Basis- Signalquellen umfassen, wie bspw. die Basiskomponente 2.1 einer Stereoanlage 2, umfassend einen Radioempfänger und einen Verstärker, einen Kassettenrecorder 2.2, einen CD-Player 2.3 sowie ggf. weitere daran angeschlossene oder damit gekoppelte Basis-Audioquellen und/oder andere multimediafähige Geräte wie Fernseher, DVD-Player und dergleichen.

Die Fernbedienung 1 umfasst im Weiteren eine Auflagefläche 4 zum Ausrichten der Fernbedienung zu einer Bezugsebene 5 und zur Auflage auf der Bezugsebene. Damit könnte die Fernbedienung bspw. auf einer Küchenarbeitsplatte, einem Tisch oder dergleichen abgelegt werden. Die Bezugsebene kann in diesem Fall mit der Oberfläche der Arbeitsfläche oder der Tisches identisch sein. Im Weiteren ist innerhalb der Gehäuses 14 der Fernbedienung 1 ein nicht dargestellter Lagesensor 8 zur Erkennung der räumlichen Ausrichtung der Fernbedienung vorgesehen. Durch Ausrichten der wenigstens einen Auflagefläche gegenüber der Bezugsebene wird der wenigstens eine Einstellmodus ausgewählt, wobei ein Bewegungs- und/oder Beschleunigungssensor 9 (nicht dargestellt) zur Erzeugung eines Stellsignales in dem ausgewählten Einstellmodus vorgesehen ist, insbesondere zur Erfassung eines Verschiebens und/oder eines Verdrehens der Fernbedienung um eine senkrecht zur ausgewählten Auflagefläche 4 verlaufenden Achse 10 .

Durch den als Lagewinkel- Erfassungseinheit ausgebildeten Lagesensor 8 ermittelt die Fernbedienung 1, mit welcher Auflagefläche 4, 4.1 sie in Bezug auf die Bezugsebene 5 ausgerichtet ist.

Durch eine Ausbildung des Lagesensors 8 als Lagewinkel-Erfassungseinheit kann ein Toleranzbereich für einen Kippwinkel bzgl. der Auflagefläche 4, 4.1 gegenüber der Bezugsebene 5 zur Erkennung der ausgewählten Bezugsebene und des damit verknüpften Einstellmodus zur Verfügung gestellt werden. Solange sich der Kippwinkel innerhalb des Toleranzbereiches befindet, wird der zugeordnete Einstellmodus als ausgewählt erkannt und Einwirkungen des Benutzers auf die Fernbedienung 1 als Steuerbefehl ausgewertet. Bei Überschreiten des zulässigen Kippwinkels werden demgegenüber Bewegungen der Fernbedienungen solange ignoriert, bis sich der Kippwinkel 7 wieder innerhalb des Toleranzbereiches befindet. Die Erzeugung eines Stellsignals 6 gemäß der in der Figur 1 gezeigten Darstellung kann durch Verdrehen der Fernbedienung 1 um die durch die Auflagefläche senkrecht verlaufende Achse 10 gemäß der symbolisierten Drehpfeildarrstellung und dem dargestellten Lautsprecher auf der Fernbedienung erfolgen. Bei einer Positionsänderung der Fernbedienung durch Verkippen dieser um 180°, sodass die Auflagefläche 4.1 zur Bezugsebene 5 hin ausgerichtet ist, kann mit einer nachfolgenden Verdrehung oder auch mit Verschieben der Fernbedienung 1 ein weiteres Stellsignal erzeugt werden. z. B. zur Auswahl eines anderen Senders, eines anderen Musikstückes, einer anderen Basis-Signalquelle, wie CD- Player, Radio, Fernseher oder dergleichen mehr.

Die Figur 2 zeigt beispielhaft eine weitere, in diesem Fall würfelartig ausgebildete Ausführungsform einer Fernbedienung mit sechs Auflageflächen 4-4.5 . Jeder dieser Auflagenflächen kann ein Einstellmodus zugeordnet sein, wie z. B. Einstellung der Lautstärke, Wechsel des empfangenen Programms, Wechsel der Basis- Signalquelle, Wechsel des abzuspielenden Musiktitels, Einstellung der Höhen und/oder Bässe und dergleichen mehr. Zur leichten Orientierung für die Bedienperson kann die der jeweiligen Auflagefläche gegenüberliegende, von der Bedienperson visualisierbare Auflagefläche eine optische Anzeigefläche bzgl. des ausgewählten Einstellmodus aufweisen. Eine solche optische Anzeigekann bspw. ein Aufdruck, eine Musterung, eine bestimmte Struktur oder auch ein aktiv signalisierendes optisches Elektromodul bspw. eine LED, ein Display oder dergleichen mehr sein.

In der Figur 3 ist eine Fernbedienung 1 mit zusätzlichen Bedienelementen 11, 11.1, 11.2 dargestellt. Diese können bspw. In der Form von Schaltern, oder dergleichen realisiert sein und bspw. zum Ein- und/oder Ausschalten der Fernbedienung vorgesehen sein, oder zur Generierung eines Stellsignales, bspw. als alternative Ausführungsform (etwa zur Ausführungsform nach Fig. 2) für eine Vielzahl von verschiedenen Einstellmöglichkeiten auf der Basis unterschiedlicher Einstellmodi.

In der Figur 4 ist eine Fernbedienung 1 mit beispielhaft gezeigten, zusätzlichen optischen Anzeigeelementen 12,12.1,12.2 in der Form von höher auflösenden Anzeigeelementen z. B. Bildschirmen beispielhaft dargestellt. Diese können ggf. zusätzlich zu an der Fernbedienung 1 und/oder in diese integrierten optischen Anzeigeelementen vorgesehen sein, um mehr Informationen anzuzeigen und/oder diese besser erkennbar darzustellen.

Die Figur 5 zeigt ein Ausführungsbeispiel für eine Fernbedienung 1 mit darin integriertem Mittel 13 zur Erzeugung einer taktilen Rückmeldung, insbesondere einem Vibrationsgenerator. Zur besseren Darstellung ist dieses Mittel 13 in gestricheltem Kreis außerhalb der Fernbedienung 1 mit in diese weisendem Pfeil dargestellt. Bei Berührung der Fernbedingung 1 kann dieses einen von der Bedienperson spürbaren Vibrationseffekt erzeugen, etwa zur Signalisierung, dass die Fernbedienung zur Erfassung eines Bediensignals bereit ist. Das Vibrieren der Fernbedienung 1 ist symbolisch durch die drei gebogenen Linien 15 visualisiert.

Die Figur 6 zeigt eine Ladeeinheit oder Ladestation 16 für die Fernbedienung, insbesondere in der Form einer induktiven Ladestation.

Die Figur 7 visualisiert eine Ausführungsform einer Fernbedienung mit darin integriertem Haftmagnet 17, welcher zur einfacheren Darstellung in einem gestrichelten Kreis außerhalb des Gehäuses der Fernbedienung, jedoch mit einem in dieses hinweisenden Pfeil dargestellt ist. Mit einem solchen Haftmagnet kann die Fernbedienung 1 auch gegenüber einer von der horizontalen verschiedenen Bezugsebene ausgerichtet werden, bspw. einer vertikalen, wie sie z. B. durch die Wand eines Küchengerätes verläuft. In der Figur 7 ist dies beispielhaft eine metallische Seitenwand eines Kühlschranks. Die Bezugsebene 5 für die Auflagefläche 4, 4.1 entspricht in diesem Fall der Seitenwand des Küchengerätes.

Figur 8 symbolisiert schematisch die Darstellung eines Aufbaus einer erfindungsgemäßen Fernbedienung und ein Beispiel für eine damit fernzubedienende Vorrichtung insbesondere einer Audioquelle 2 mit verschiedenen Basis- Signalquellen 2.1-2.4, 3 usw. Zur räumlichen Auswertung sind für jede der drei senkrecht aufeinander stehenden Koordinatenachsen jeweils ein Gyrosensor, insbesondere ein Bewegungs- und/oder Beschleunigungssensor 9,9.1 und 9.2 dargestellt. Zur Erfassung der Ausrichtung der Auflageflächen 4, 4.1, 4.2,... sind ebenfalls für jede Koordinatenachse ein zugeordneter Lagesensor 8, 8.1 und 8.2 gezeigt. Mittels einer ersten Auswerteeinheit 20 kann der Lagewinkel 7 zwischen der Auflagefläche 4 und/oder den Auflageflächen 4.1, 4.2 usw. gegenüber der Bezugsebene 5 erfasst und auf Einhaltung des vorgegebenen Toleranzbereichs überprüft werden.

Im Bereich dieses Lagewinkels 7 werden Einwirkungen auf die Fernbedienung als Maßnahme zur Generierung eines Stellsignals durch Auswertung des von einem Gyrosensor, insbesondere einem Bewegungs- und/oder Beschleunigungssensor 9 erzeugten und von der zweiten Auswerteeinheit 21 ausgewerteten Signals erkannt. Die weitere Sensorik der Fernbedienung, insbesondere ein Bewegungs- und/oder Beschleunigungssensor wird ausgewertet (durch die zweite Auswerteeinheit 21), und es werden entsprechende Stellsignale erzeugt.

Es ist denkbar, dass Stellsignale dann erzeugt werden, wenn ein Lagesensor und/oder ein sonstiger Sensor (z.B. ein Bewegungs- oder Beschleunigungssensor) eine Änderung erfasst. Es ist auch denkbar, dass regelmäßig Stellsignale in bestimmten Zeitintervallen gesendet werden.

Zur Umschaltung zwischen den vorzunehmenden Stellsignalen, abhängig von der ausgewählten Auflagefläche 4, 4.1, 4.2, usw. in Bezug auf die Bezugsebene 5 umfasst die Fernbedienung 1 eine Stellsignal-Umschalteinheit 22.

Mittels einer Lagewinkel- Erfassungseinheit 23 kann die Verifizierung der Einhaltung des vorgegebenen Lagewinkels 7 zur Erkennung der Auswahl des gewünschten Einstellmodus überwacht werden. Mittels eines Näherungssensors 24 kann die Fernbedienung bspw. aktiviert werden und/oder auch ein Stellsignal erzeugt werden. Der Energiespeicher 25 wird mittels der Ladeeinheit bzw. Ladestation geladen, insbesondere in der Form einer induktiven Ladestation. Ein induktiver Ladevorgang hat den Vorteil, dass das Gehäuse 14 der Fernbedienung 1 vollkommen geschlossen und damit schmutzunempfindlich ausgebildet werden kann.

Eine optische Anzeigeeinheit 12 ist beispielhaft in der Fernbedienung integriert bzw. an dieser angeordnet und alternativ oder ergänzend hierzu eine externe optische Anzeigeneinheit 12.1 , welche mittels einer als Doppelpfeil dargestellten Verbindung, wahlweise leitungsgebunden und/oder auch leitungsungebunden an die Fernbedienung 1 gekoppelt ist. Zur Erzeugung einer taktilen Rückmeldung bei Berührung der und/oder Annäherung an die Fernbedienung 1 kann diese mit Mittel 13 zur Erzeugung von Vibrationen, insbesondere einen Vibrationsgenerator umfassen.

### Bezugszeichenliste:

- 1: Fernbedienung
- 2: Audioquelle
- 2.1: Radio/ Verstärker
- 2.2: Kassettengerät
- 2.3: CD-Spieler
- 2.4: MP3-Player
- 3: Fernseher
- 4, 4.1: Auflageflächen
- 5: Bezugsebene
- 6: Stellsignal
- 7: Lagewinkel
- 8: Lagesensor
- 9: Beschleunigungssensor
- 10: Achse
- 11: Bedienelement
- 12: Optisches Anzeigeelement
- 13: Mittel
- 14: Gehäuse
- 15: Linien
- 16: Ladeeinheit/ Ladestation
- 17: Haftmagnet
- 18: Wand
- 19: Sendeeinheit
- 20: Erste Auswerteeinheit
- 21: Zweite Auswerteeinheit
- 22: Stellsignal- Umschalteinheit
- 23: Lagewinkel- Erfassungseinheit
- 24: Näherungssensor
- 25: Energiespeicher
- 26: Verbindung

## Patentansprüche

1. Verfahren zur Kontrolle einer Fernbedienung (1), insbesondere einer Fernbedienung für eine Audioquelle (2), einen Fernseher (3) oder dergleichen, **gekennzeichnet durch** folgende Verfahrensschritte:
I. Bereitstellen der Fernbedienung mit wenigstens einer Auflagefläche (4, 4.1, 4.2,...) zur Ausrichtung der Fernbedienung zu einer Bezugsebene 5 im Raum und zur Auflage auf der Bezugsebene,
II. Bereitstellen wenigstens eines Einstellmodus für die Fernbedienung,
III. Auswählen des wenigstens einen Einstellmodus **durch** Ausrichten der wenigstens einen Auflagefläche (4, 4.1, 4.2,...) gegenüber der Bezugsebene 5
IV. Generieren eines Stellsignales 6 in dem ausgewählten Einstellmodus **durch** Bewegen der Fernbedienung 1 innerhalb der ausgewählten Bezugsebene, insbesondere **durch** Verschieben und/oder **durch** Verdrehen der Fernbedienung um eine senkrecht zur ausgewählten Auflagefläche verlaufende Achse (10).

2. Verfahren zur Kontrolle einer Fernbedienung nach einem der vorgenannten Ansprüche, **dadurch gekennzeichnet, dass** jedem Einstellmodus genau eine Auflagefläche (4, 4.1, 4.2,...) zugeordnet wird und der entsprechende Einstellmodus dadurch ausgewählt wird, dass diese Auflagefläche gegenüber der Bezugsebene (5) ausgerichtet wird.

3. Verfahren zur Kontrolle einer Fernbedienung nach einem der vorgenannten Ansprüche, **dadurch gekennzeichnet, dass** der wenigstens eine Einstellmodus dadurch ausgewählt wird, dass die Ausrichtung der zugeordneten Auflagefläche (4, 4.1, 4.2,...) parallel zur Bezugsebene (5) und/oder in einem Lagewinkel 7 zur Bezugsebene erfolgt, der innerhalb eines vorgegebenen Toleranzbereichs liegt.

4. Verfahren zur Kontrolle einer Fernbedienung nach einem der vorgenannten Ansprüche, **dadurch gekennzeichnet, dass** wenigstens zwei Einstellmodi, denen jeweils eine Auflagefläche (4, 4.1, 4.2,...) zugeordnet ist, bereitgestellt werden.

5. Verfahren zur Kontrolle einer Fernbedienung nach einem der vorgenannten Ansprüche, **gekennzeichnet durch**:
- Verwendung eines Lagesensors (8) und einer ersten Auswerteeinheit (20) zur Erfassung eines Lagewinkels (7) der Auflagefläche (4) und/oder der Auflageflächen (4.1, 4.2,...) gegenüber der Bezugsebene (5), insbesondere **durch** Orientieren am Schwerefeld der Erde, und Zuordnung des Einstellmodus oder eines der Einstellmodi zum erfassten Lagewinkel.

6. Verfahren zur Kontrolle einer Fernbedienung nach einem der vorgenannten Ansprüche, **gekennzeichnet durch**:
- Verwendung wenigstens eines Gyrosensors insbesondere eines Bewegungs- und/oder Beschleunigungssensor (9, 9.1,9.2) und einer zweiten Auswerteeinheit (21) zur Erfassung einer Drehung der Fernbedienung um eine Achse (10) senkrecht zu der wenigstens einen Auflagefläche (4, 4.1, 4.2,...) und Generieren des Stellsignals 6 in Abhängigkeit vom erfassten Drehwinkel, oder in Abhängigkeit einer Verschiebung der Fernbedienung.

7. Fernbedienung (1) zur Durchführung eines Verfahrens nach einem der vorgenannten Ansprüche.

8. Fernbedienung (1) zur Durchführung einer Einstellung in wenigstens einem Einstellmodus, insbesondere zur Steuerung einer Audioquelle (2) , eines Fernsehers (3) oder dergleichen, mit einer drahtlos Signale abgebenden Sendeeinheit (19) zur Übertragung von Stellsignalen (6), **dadurch gekennzeichnet, dass** eine Auflagefläche (4) zur Ausrichtung der Fernbedienung zu einer Bezugsebene (5) im Raum und zur Auflage auf der Bezugsebene und ein Lagesensor (8, 8.1, 8.2) zur Erkennung der räumlichen Ausrichtung der Fernbedienung vorgesehen sind, um durch Ausrichten der wenigstens einen Auflagefläche gegenüber der Bezugsebene den wenigstens einen Einstellmodus auszuwählen, wobei ein Bewegungs- und/oder Beschleunigungssensor (9) zur Erzeugung eines Stellsignales (6) in dem ausgewählten Einstellmodus vorgesehen ist, insbesondere zur Erfassung eines Verschiebens und/oder eines Verdrehens der Fernbedienung um eine senkrecht zur ausgewählten Auflagefläche (4) verlaufende Achse (10).

9. Fernbedienung (1) zur Durchführung einer Einstellung in wenigstens einem Einstellmodus nach einem der vorangehenden Ansprüche, **dadurch gekennzeichnet, dass** der Lagesensor (8) als Lagewinkel-Erfassungseinheit ausgebildet ist.

10. Fernbedienung (1) zur Durchführung einer Einstellung in wenigstens einem Einstellmodus nach einem der vorangehenden Ansprüche, **dadurch gekennzeichnet, dass** eine erste Auswerteeinheit (20) zur Erfassung eines Lagewinkels (7) der Auflagefläche (4) und/oder der Auflageflächen (4.1, 4.2,...) gegenüber der Bezugsebene (5) vorgesehen ist, insbesondere durch Orientieren am Schwerefeld der Erde, und Zuordnung des wenigstens einen Einstellmodus zum erfassten Lagewinkel, wobei die erste Auswerteeinheit dazu ausgebildet ist, jedem Einstellmodus genau eine Auflagefläche (4, 4.1, 4.2,...) zuzuordnen und den entsprechenden Einstellmodus danach auswählt, wie die Auflagefläche gegenüber der Bezugsebene ausgerichtet ist, wobei vorzugsweise die erste Auswerteeinheit dazu ausgebildet ist, den wenigstens einen Einstellmodus danach auszuwählen, ob die Ausrichtung der zugeordneten Auflagefläche parallel zur Bezugsebene (5) und/oder in einem Lagewinkel (7) erfolgt, der innerhalb eines vorgegebenen Toleranzbereichs liegt.

11. Fernbedienung zur Durchführung einer Einstellung in wenigstens einem Einstellmodus nach einem der vorangehenden Ansprüche, **dadurch gekennzeichnet, dass** wenigstens zwei Einstellmodi und wenigstens zwei Auflageflächen (4, 4.1) vorgesehen sind.

12. Fernbedienung zur Durchführung einer Einstellung in wenigstens einem Einstellmodus nach einem der vorangehenden Ansprüche, **dadurch gekennzeichnet, dass** die Fernbedienung wenigstens ein zusätzliches Bedienelement (11, 11.1, 11.2,...) umfasst, insbesondere zur Erzeugung eines Stellsignales und/oder zum Aktivieren bzw. Deaktivieren der Fernbedienung.

13. Fernbedienung zur Durchführung einer Einstellung in wenigstens einem Einstellmodus nach einem der vorangehenden Ansprüche, **dadurch gekennzeichnet, dass** die Fernbedienung ein optisches Anzeigeelement (12, 12.1, 12.2,...) umfasst, insbesondere zur Anzeige eines der ausgewählten Einstellmodi und/oder des Stellsignals.

14. Fernbedienung zur Durchführung einer Einstellung in wenigstens einem Einstellmodus nach einem der vorangehenden Ansprüche, **dadurch gekennzeichnet, dass** die Fernbedienung Mittel (13) zur Erzeugung einer taktilen Rückmeldung umfasst, insbesondere einen Vibrationsgenerator.

15. Fernbedienung zur Durchführung einer Einstellung in wenigstens einem Einstellmodus nach einem der vorangehenden Ansprüche, **dadurch gekennzeichnet, dass** ein Gyrosensor, insbesondere ein Bewegungs- und/oder Beschleunigungssensor (9, 9.1, 9.2) und eine zweite Auswerteeinheit (21) zur Erfassung einer Drehung der Fernbedienung um eine Achse (10) senkrecht zu der wenigstens einen Auflagefläche (4, 4.1, 4.2,...) und zur Generierung des Stellsignals in Abhängigkeit vom erfassten Drehwinkel, oder in Abhängigkeit einer Verschiebung der Fernbedienung vorgesehen sind.
